# EUROPÄISCHE PATENTSCHRIFT

(11) **EP 1 336 222 B1**
(45) Veröffentlichungstag und Bekanntmachung des Hinweises auf die Patenterteilung: **11.08.2004**
(21) Anmeldenummer: 01997175.3
(22) Anmeldetag: 05.11.2001
(51) Int. Cl.: H01Q 1/24, H01Q 5/00, H01Q 19/00, H01Q 9/04

(54) **PIFA-ANTENNENVORRICHTUNG FÜR MOBILE KOMMUNIKATIONSENDGERÄTE**
PIFA ANTENNA DEVICE FOR MOBILE COMMUNICATION TERMINALS
DISPOSITIF D'ANTENNE PIFA POUR TERMINAUX DE COMMUNICATION MOBILES

(30) Priorität: 24.11.2000 DE 10058387
(43) Veröffentlichungstag der Anmeldung: 20.08.2003
(73) Patentinhaber: SIEMENS AKTIENGESELLSCHAFT, 80333 München (DE)
(72) Erfinder: PAN, Sheng-Gen, 47475 Kamp-Lintfort (DE)
(86) Internationale Anmeldenummer: PCT/DE2001/004148
(87) Internationale Veröffentlichungsnummer: WO 2002/043182

(56) Entgegenhaltungen:
- EP-A- 0 777 295
- EP-A- 0 871 238
- EP-A- 0 942 488
- WO-A-98/44588
- WO-A-99/28990
- JP-A- 11 150 415
- JP-A- 2000 068 736
- US-A- 5 319 378
- US-A- 6 114 996

## Beschreibung

Die Erfindung betrifft eine PIFA-Antennenvorrichtung (Planer Inverted F-Antenna) nach dem Oberbegriff von Anspruch 1.

Eine solche PIFA-Antennenvorrichtung ist aus der JP 11-150415 bekannt. Die dort beschriebene Antennenvorrichtung mit einer inneren Antennenfläche, die als passives Element ausgebildet ist, und einer äußeren, etwa ringförmigen Antennenfläche hat jedoch den Nachteil, dass sie lediglich auf zwei verschiedenen Resonanzfrequenzen betreibbar ist.

Außerdem ist aus der JP 2000-68736 eine Antennenvorrichtung bekannt, die, ausgehend von einer Massefläche, mehrere Antennenflächenzweige aufweist, die jeweils auf einzelnen Resonanzfrequenzen arbeiten. Die verzweigte Antennenfläche ist mit einem einzigen Hochfrequenzanschluss ausgestattet.

Ebenfalls im Stand der Technik, nämlich aus der EP. 0 871 238 A2, bekannt ist eine PIFA-Antennenvorrichtung in Form einer sog. "Stacked PIFA-Antenne", die jedoch für eine Anwendung im Mobilfunkbereich, insbesondere zum Einbauen in ein Mobiltelefon, den Nachteil hat, dass sie ein erhebliches Volumen benötigt.

Zur Volumenreduzierung einer PIFA-Antenne wird in der US 6,195,048 B1 vorgeschlagen, eine innere Antennenfläche und eine die innere Antennenfläche umgebende äußere Antennenfläche vorzusehen, die beide mit einem Hochfrequenzanschluss verbunden sind und einen gemeinsamen Massepunkt aufweisen. Eine solche Antenne ist nicht als Triband-Antenne zu betreiben, da die beiden vorgesehenen Antennenflächen nur jeweils für eine einzige Resonanzbande betreibbar sind.

Bei mobilen Kommunikationsendgeräten sollte die Antenne sowohl technischen als auch optischen Anforderungen genügen. Zum einen sollte sie für mehr als eine Frequenz arbeiten, zum anderen sollte sie so klein wie möglich sein, um beispielsweise eine nach außen hin unsichtbare Integration in ein Mobilfunkgerät zu erlauben. Hierfür kann zum Beispiel eine PIFA-Antenne (Planar Inverted F-Antenna) verwendet werden, die eine äußerst kompakte Form aufweist.

Meist operieren diese PIFA-Antennen in zwei unabhängigen Frequenzbereichen, zum Beispiel bei einem Frequenzband von 900 MHz im GSM-Betrieb (GSM = Global System for Mobile Communication) und bei dem Frequenzband von 1800 MHz im PCN-Betrieb (PCN = Personal Communication Network). Die Einführung einer weiteren, dritten Frequenz, zum Beispiel bei dem Frequenzband des PCS-Betriebes (PCS = Personal Communications Services) bei 1900 MHz, wird bislang hauptsächlich mit Hilfe der nachfolgend beschriebenen Ausgestaltungen durchgeführt.

Eine bekannte Ausgestaltung zur Einführung einer dritten Frequenz sieht vor, die Bandbreite des PCN-Frequenzbandes einer Dualband-Antenne zu vergrößern, indem der Abstand zwischen der Antenne und der Leiterplatte (PCB-board) des Mobilfunkgerätes vergrößert wird. Hierdurch kann die GSM/PCN-Dualband-Antenne zusätzlich für das PCS-Frequenzband verwendet werden.

In dieser Ausgestaltung benötigt die PIFA-Antenne jedoch für einen Betrieb auf drei Frequenzbändern zirka 50% mehr Volumen als eine PIFA-Antenne, die lediglich auf zwei Frequenzbändern arbeitet.

Eine andere Ausgestaltung, eine PIFA-Antenne auszubilden, die auf drei Frequenzbereichen arbeitet, sieht vor, eine Dualband-PIFA-Antenne mit einer zusätzlichen Antenne zu kombinieren. Diese zusätzliche Antenne liefert die dritte Resonanzfrequenz und die gesamte PIFA-Antennenvorrichtung weist nun drei Frequenzen auf. Hier wird sowohl die Dualband-PIFA-Antenne als auch die zusätzliche Antenne mit einem HF-Ein/Ausgang des Mobilfunkgerätes verbunden, wobei beide Antennen separat angesteuert werden. Auch diese Ausgestaltung führt zu einer voluminöseren Baugröße der PIFA-Antennenvorrichtung.

Da die heutigen Mobilfunkgeräte immer kleiner werden, sind diese bislang beschriebenen PIFA-Antennenvorrichtungen, die für drei Frequenzbereiche ausgelegt sind, nicht für einen Einbau in solche Mobilfunkgeräte geeignet.

Es ist daher Aufgabe der Erfindung, eine PIFA-Antennenvorrichtung für drei Frequenzbereiche zu entwickeln, die kein nennenswert größeres Volumen als bestehende Dualband-PIFA-Antennen aufweist und somit einen Einbau in bestehende Mobilfunkgeräte ermöglicht.

Die Aufgabe zur Entwicklung einer PIFA-Antennenvorrichtung wird durch den unabhängigen Vorrichtungsanspruch gelöst.

Durch diese elektromagnetische Kopplung kann auf eine separate Ansteuerung der zweiten Antennenfläche verzichtet werden. Beispielsweise kann die erste Antennenfläche als Dualbandantenne in den Frequenzbändern für den GSM- und den PCN-Betrieb arbeiten und die zweite Antennenfläche die Frequenz für den PCS-Betrieb liefern.

In einer vorteilhaften Ausgestaltung der erfindungsgemäßen PIFA-Antennenvorrichtung ist die zweite Antennenfläche derart ausgestaltet, dass sie einen λ/4-Resonator bildet, wenn sie auf Masse gelegt wird. Durch eine elektromagnetische Kopplung zwischen den beiden Antennenflächen wird der λ/4-Resonator angeregt.

Vorteilhaft kann die Länge und die Breite der zweiten Antennenfläche auf eine gewünschte dritte Frequenz abgestimmt sein. Ein Nennwert von beispielsweise 50 Ohm Eingangsimpedanz der Antennenvorrichtung bei der dritten Frequenz kann durch die Auswahl der Größe der freien Fläche beziehungsweise des nichtleitenden Mediums zwischen den beiden Antennenflächen realisiert werden. Hierdurch kann die Antenne ohne ein Anpaßnetzwerk beziehungsweise mit einer geringen Anzahl von Anpaßelementen betrieben werden, so dass die in Anpassschaltungen auftretenden Verluste vermieden werden können.

In einer vorteilhaften Weiterbildung der erfindungsgemäßen PIFA-Antennenvorrichtung weisen die Antennenflächen Knicke und Biegungen auf. Hierdurch können kleine räumliche Strukturen entstehen, die sowohl für eine Anwendung bei zwei als auch bei drei Frequenzen geeignet sind und die sich an ein Gehäuse eines bestehenden Mobilfunkgerätes anpassen können.

Darüber hinaus kann die von der ersten Antennenfläche umgrenzte Fläche rechteckförmig ausgestaltet sein. Diese Fläche ist vorzugsweise derart an die Länge und Breite der zweiten Antennenfläche angepasst, dass sowohl eine berührungslose Anordnung dieser zweiten Antennenfläche als auch eine elektromagnetische Kopplung zwischen beiden Antennenflächen ermöglicht wird. Das Medium zwischen den beiden berührungslos angeordneten Antennenflächen ist vorzugsweise Luft oder ein anderes nichtleitendes Medium.

Weiterhin ist in einer vorteilhaften Ausgestaltung der erfindungsgemäßen PIFA-Antennenvorrichtung mindestens eine zweite Fläche beziehungsweise Aussparung vorgesehen, die von der Antennenfläche umgrenzt wird. Hierdurch kann die dritte Frequenz der erfindungsgemäßen PIFA-Antennenvorrichtung unabhängig abstimmt werden.

Weitere Merkmale der Erfindung ergeben sich aus der nachfolgenden Beschreibung eines bevorzugten Ausführungsbeispieles unter Bezugnahme auf die Zeichnungen. Es zeigen:
- Figur 1:: erfindungsgemäße PIFA-Antennenvorrichtung;
- Figur 2:: berechnete Reflexionskoeffizienten S₁₁ der erfindungsgemäßen PIFA-Antennenvorrichtung.

Die Figur 1 zeigt ein bevorzugtes Ausführungsbeispiel der erfindungsgemäßen PIFA-Antennenvorrichtung A. Die PIFA-Antennenvorrichtung A enthält zwei Antennenflächen P1 und P2, wobei die Antennenfläche P1 eine rechteckförmige Fläche F1 weitgehend umgrenzt beziehungsweise umfasst. Die Antennenfläche P1 ist nach einer Seite hin geöffnet. Die Fläche F1 kann auch als Aussparung in der Antennenfläche P1 betrachtet werden und kann auch eine andere Form aufweisen. Weiterhin enthält die Antennenfläche P1 einen Kontakt G1, der eine Masse des Mobilfunkgerätes kontaktiert, einen HF-Ein/Ausgang S1, der die Antennenfläche P1 mit einem HF-Ein/Ausgang des Mobilfunkgerätes verbindet sowie eine weitere Fläche beziehungsweise eine Aussparung F2.

Die Antennenfläche P1 stellt eine Dualbandantenne dar, zum Beispiel für die Frequenzbänder 900 MHz und 1800 MHz.

In der Aussparung F1 ist eine weitere Antennenfläche P2 angeordnet, ohne dass zusätzlicher Platz benötigt wird. Hierbei ist zu beachten, dass sich die Antennenflächen P1 und P2 gegenseitig nicht berühren. Die Antennenfläche P2 hat keine direkte Verbindung zu dem HF-Ein/Ausgang S1, so daß sie ein "parasitäres Element" darstellt.

Weiterhin trägt die Antennenfläche P2 einen Kontakt G2, der die Antennenfläche P2 mit der Masse des Mobilfunkgerätes verbindet. Wird die Antennenfläche P2 mit der Masse verbunden, bildet sie einen λ/4-Resonator, der nur die Hälfte von der Fläche eines λ/2-Resonators (ohne Massenverbindung) benötigt.

Das dritte Frequenzband kann durch die gewählte Länge und Breite der Antennenfläche P2 gewählt werden. Eine Anregung der Antennenfläche P2 findet über eine elektromagnetische Kopplung zwischen der Antennenfläche P1 und der Antennenfläche P2 statt. Durch Auswahl der Fläche F1 kann ein optimaler Reflexionskoeffizient S₁₁ bei einer dritten Frequenz realisiert werden.

Die Figur 2 zeigt als durchgezogene Linie die Reflexionskoeffizienten S₁₁ der erfindungsgemäßen PIFA-Antennenvorrichtung, die auf bekannte Weise berechnet wurden, in einer Auftragung gegen die Frequenz F.

Das Frequenzbänder für den GSM-Betrieb sind im Bereich zwischen zirka 880 bis 960 MHz, für den PCN-Betrieb im Bereich zwischen zirka 1710 bis 1880 MHz und für den PCS-Betrieb im Bereich zwischen zirka 1850 bis 1990 MHz als gestrichelte Linien eingezeichnet.

Die aufgetragenen Simulationsergebnisse in der Figur 2 zeigen, dass die erfindungsgemäße PIFA-Antennenvorrichtung den Erfordernissen für einen Betrieb in diesen drei Frequenzbereichen genügt.

Es versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung zu verlassen.

Insgesamt wird durch die Erfindung eine PIFA-Antennenvorrichtung für drei Frequenzbereiche vorgestellt, die in ihren Ausdehnungen denen einer Dualband-PIFA-Antenne entspricht und die einen Einbau in bestehende Mobilfunkgeräte ermöglicht.

## Patentansprüche

1. PIFA-Antennenvorrichtung (A) mit einem HF-Ein/Ausgang (S1) und zwei Antennenflächen (P1, P2), die jeweils einen Kontakt (G1, G2) zu einer Masse eines mobilen Kommunikationsendgerätes aufweisen, wobei die erste Antennenfläche (P1) für wenigstens eine unabhängige Frequenz und die zweite Antennenfläche (P2) für eine weitere unabhängige Frequenz ausgebildet ist, ausschließlich die erste Antennenfläche (P1) mit dem HF-Ein/Ausgang (S1) verbunden ist und die zweite Antennenfläche (P2) berührungslos zu der ersten Antennenfläche (P1) derart angeordnet ist, dass zwischen beiden Antennenflächen (P1, P2) eine elektromagnetische Kopplung entsteht, und
eine erste Fläche (F1) vorgesehen ist, die von der ersten Antennenfläche (P1) weitgehend umschlossen wird und innerhalb dieser Fläche (F1) die zweite Antennenfläche (P2) angeordnet ist,
**dadurch gekennzeichnet, dass**
die erste Antennenfläche (P1) für zwei unabhängige Frequenzen ausgebildet und nach einer Seite hin geöffnet ist.

2. PIFA-Antennenvorrichtung gemäß dem voranstehenden Anspruch 1,
**dadurch gekennzeichnet,**
**dass** die zweite Antennenfläche (P2) derart ausgestaltet ist, dass sie bei dem Massenkontakt einen λ/4-Resonator bildet.

3. PIFA-Antennenvorrichtung gemäß einem der voranstehenden Ansprüche 1 bis 2,
**dadurch gekennzeichnet,**
**dass** die Länge und die Breite der zweiten Antennenfläche (P2) auf die gewünschte weitere Frequenz abgestimmt ist.

4. PIFA-Antennenvorrichtung gemäß einem der voranstehenden Ansprüche 1 bis 3,
**dadurch gekennzeichnet,**
**dass** die Antennenflächen (P1, P2) Knicke und Biegungen aufweisen.

5. PIFA-Antennenvorrichtung gemäß einem der voranstehenden Ansprüche 1 bis 4,
**dadurch gekennzeichnet,**
**dass** die erste Fläche (F1) rechteckförmig ausgestaltet ist.

6. PIFA-Antennenvorrichtung gemäß einem der voranstehenden Ansprüche 1 bis 5
**dadurch gekennzeichnet,**
**dass** mindestens eine zweite Fläche (F2) vorgesehen ist, die von der Antennenfläche (P1) umgrenzt wird.

## Claims

1. PIFA antenna apparatus (A) having an RF input/output (S1) and two antenna surfaces (P1, P2), which have a respective contact (G1, G2) to an earth for a mobile communications terminal, with the first antenna surface (P1) being designed for at least one independent frequency and the second antenna surface (P2) being designed for a further independent frequency, only the first antenna surface (P1) being connected to the RF input/output (S1), and the second antenna surface (P2) being arranged such that it does not touch the first antenna surface (P1), in such a way that the two antenna surfaces (P1, P2) are electromagnetically coupled, and a first surface (F1) being provided, which is largely surrounded by the first antenna surface (P1), and the second antenna surface (P2) being arranged within this surface (F1),
**characterized in that**
the first antenna surface (P1) is designed for two independent frequencies and is open on one side.

2. PIFA antenna apparatus according to the preceding Claim 1,
**characterized**
**in that** the second antenna surface (P2) is designed such that it forms a λ/4 resonator with the earth contact.

3. PIFA antenna apparatus according to one of the preceding Claims 1 or 2,
**characterized**
**in that** the length and the width of the second antenna surface (P2) are matched to the desired further frequency.

4. PIFA antenna apparatus according to one of the preceding Claims 1 to 3,
**characterized**
**in that** the antenna surfaces (P1, P2) have kinks and bends.

5. PIFA antenna apparatus according to one of the preceding Claims 1 to 4,
**characterized**
**in that** the first surface (F1) is rectangular.

6. PIFA antenna apparatus according to one of the preceding Claims 1 to 5,
**characterized**
**in that** at least one second surface (F2) is provided, which is bounded by the antenna surface (P1)

## Revendications

1. Dispositif d'antenne PIFA (A) comportant une entrée/sortie HF (S1) et deux surfaces d'antenne (P1, P2) qui ont chacune un contact (G1, G2) vers une masse d'un terminal de communication mobile, la première surface d'antenne (P1) étant conçue pour au moins une fréquence indépendante et la deuxième surface d'antenne (P2) étant conçue pour une autre surface indépendante, seule la première surface d'antenne (P1) étant reliée à l'entrée/sortie HF (S1) et la deuxième surface d'antenne (P2) étant disposée sans contact avec la première surface d'antenne (P1) de telle sorte qu'il se forme entre les deux surfaces d'antenne (P1, P2) un couplage électromagnétique et une première surface (F1) étant prévue, laquelle est largement entourée par la première surface d'antenne (P1), et la deuxième surface (P2) étant disposée à l'intérieur de cette surface (F1),
**caractérisé par le fait que** la première surface d'antenne (P1) est conçue pour deux fréquences indépendantes et est ouverte d'un côté.

2. Dispositif d'antenne PIFA selon la revendication précédente 1, **caractérisé par le fait que** la deuxième surface d'antenne (P2) est conçue de telle sorte qu'elle forme un résonateur λ/4 lors du contact à la masse.

3. Dispositif d'antenne PIFA selon l'une des revendications précédentes 1 à 2, **caractérisé par le fait que** la longueur et la largeur de la deuxième antenne de surface (P2) sont adaptées à l'autre fréquence souhaitée.

4. Dispositif d'antenne PIFA selon l'une des revendications précédentes 1 à 3, **caractérisé par le fait que** les surfaces d'antenne (P1, P2) comportent des plis et des courbures.

5. Dispositif d'antenne PIFA selon l'une des revendications précédentes 1 à 4, **caractérisé par le fait que** la première surface (F1) est rectangulaire.

6. Dispositif d'antenne PIFA selon l'une des revendications précédentes 1 à 5, **caractérisé par le fait qu'**il est prévu au moins une deuxième surface (F2) qui est délimitée par la surface d'antenne (P1).
